# EUROPÄISCHE PATENTSCHRIFT

(11) **EP 1 307 940 B1**
(45) Veröffentlichungstag und Bekanntmachung des Hinweises auf die Patenterteilung: **07.06.2006**
(21) Anmeldenummer: 01960134.3
(22) Anmeldetag: 02.08.2001
(51) Int. Cl.: H01P 1/06

(54) **VORRICHTUNG ZUR KONTAKTLOSEN DREHÜBERTRAGUNG HOCHFREQUENTER SIGNALE**
DEVICE FOR CARRYING OUT THE NON-CONTACT ROTATIONAL TRANSMISSION OF HIGH-FREQUENCY SIGNALS
DISPOSITIF DE TRANSMISSION ROTATIVE SANS CONTACT DE SIGNAUX HAUTE FREQUENCE

(30) Priorität: 02.08.2000 DE 10037747
(43) Veröffentlichungstag der Anmeldung: 07.05.2003
(73) Patentinhaber: Schleifring und Apparatebau GmbH, 82256 Fürstenfeldbruck (DE)
(72) Erfinder: LOHR, Georg, 82223 Eichenau (DE)
(74) Vertreter: Lohr, Georg
(86) Internationale Anmeldenummer: PCT/DE2001/002894
(87) Internationale Veröffentlichungsnummer: WO 2002/011231

(56) Entgegenhaltungen:
- GB-A- 2 085 662
- GB-A- 2 328 086
- US-A- 2 332 529
- US-A- 5 781 087
- US-A- 6 018 279

## Beschreibung

Die Erfindung bezieht sich auf eine Vorrichtung zur Übertragung insbesondere hochfrequenter Signale zwischen gegeneinander drehbaren Teilen.

Hierfür sind entsprechend dem Stand der Technik eine Vielzahl unterschiedlicher Übertragungssysteme bekannt. Mechanisch kontaktierende Schleifringe zeigen von der Frequenz Null an bis in den 100-MHz-Bereich gutes Übertragungsverhalten, solange die äußeren Abmessungen klein gegenüber der zu übertragenden kleinsten Wellenlänge sind. Allerdings besitzen diese mechanischen Schleifkontaktanordnungen gravierende Nachteile, wie ein sehr breitbandiges Kontaktrauschen oder auch hohen Wartungsbedarf und - gegenüber kontaktlosen Systemen - relativ niedrige Lebensdauer. Eine Übertragung von Signalen, deren Wellenlänge in der Größenordnung des Durchmessers des Drehübertragers liegt, ist mit dieser Technik nicht möglich.
Zur Übertragung hochfrequenter Signale bis hin zu vielen GHz werden Drehübertrager in Form von Koaxialsystemen oder Hohlleitern eingesetzt. Nachteilig an den Koaxialsystemen ist, daß diese meist in Form eines koaxiale Steckers aufgebaut sind und daher mechanisch schleifende Kontakte benötigen, welche eine geringe Zuverlässigkeit und niedrige Lebensdauer besitzen.

Die Hohlleitersysteme, wie sie beispielsweise in der GB-A-2085662 veröffentlicht sind, verwenden zu Überbrückung des Drehspalts, der Grenzlinie zwischen den beiden gegeneinander drehbaren Teilen, einen λ/4 Transformator, welcher naturgemäß eine begrenzte Bandbreite besitzt. Damit lässt sich ein solcher auf Hohlleitern basierende Drehübertrager nur mit einer relativ begrenzten Bandbreite realisieren. Ein weiterer Nachteil ist der zusätzliche mechanische Aufwand sowie der Platzbedarf der λ/4-Transformatoren.

Eine wesentliche Verbesserung der Zuverlässigkeit und der Bandbreite lässt sich durch den Einsatz von aktiven, kontaktlosen Drehübertragungssystemen erreichen. Ein solches aktives, kontaktloses Drehübertragungssystem ist in der Deutschen Patentanmeldung D 44 12958.0 zur kapazitiven Drehübertragung mit Streifenleitungstechnik beschrieben. Hier wird ein Signal mittels eines Verstärkers in eine Streifenleitung eingekoppelt. Die Signalauskoppelung erfolgt mittels einer kapazitiven Sonde und eines weiteren Verstärkers. Der Nachteil dieser Vorrichtung ist die relativ kleine und auf Grund mechanischer Toleranzen während der Bewegung stark schwankende Koppelkapazität zwischen der Streifenleitung und dem Auskoppelelement. Daher werden zur Impedanzanpassung bzw. -verstärkung die beschriebenen Verstärker benötigt. Derartige Vorrichtungen sind primär für die Übertragung digitaler Signale konzipiert, da hier Amplitudenschwankungen, welche durch einen stark schwankenden Koppelfaktor der Übertragungseinrichtung hervorgerufen werden, keine Rolle spielen. Somit sind derartige aktive, kontaktlosen Übertragungssysteme zur Übertragung analoger Signale, insbesondere wenn hohe Anforderungen an die Dynamik gestellt werden, kaum geeignet.

In der US 6,018,279 ist ein kapazitiver Drehübertrager offenbart, welcher zwei gegeneinander drehbar gelagerte Leitungen in Form von offenen Ringen aufweist. Die Ringe werden jeder individuell seiner Länge nach von dem zu übertragenden Strom durchflossen. Diese Anordnung hat den Nachteil einer relativ geringen Bandbreite und einer positionsabhängigen bzw. drehwinkelabhängigen Einfügungsdämpfung.

Die Aufgabe der Erfindung ist es daher, eine Vorrichtung entsprechend dem Oberbegriff des Anspruchs 1 zu schaffen, welche eine breitbandige Übertragung elektrischer Signale bei geringem Wartungsaufwand ermöglicht.

Die Aufgabe wird mit den im Anspruch 1 angegebenen Mitteln gelöst. Vorteilhafte Weiterbildungen sind Gegenstand der Unteransprüche.

Die erfindungsgemäße Vorrichtung besteht aus zwei gegeneinander drehbar gelagerten Komponenten, wobei jede dieser Komponenten mindestens eine Koppelfläche zur kapazitiver Verkopplung besitzt. Die Koppelflächen der beiden Komponenten sind so angeordnet, daß sie in einem geringen Abstand von höchstens einigen Millimetern weitgehend parallel zueinander verlaufen. Der optimale Abstand liegt erfahrungsgemäß in einer Größenordnung von 0.1 mm. Unter Parallelität ist hier ein Verlauf der Flächen dahingehend zu verstehen, daß diese eine möglichst hohe Kapazität zueinander besitzen. Das heißt bei einer Zerlegung in der ersten Koppelfläche in infinitesimal kleine Flächenstücke gibt es auf der zweiten Koppelfläche ein jeweils damit korrespondierendes infinitesimal kleines Flächenstück, dessen Fläche zumindest weitgehend parallel zum ersten Flächenstück verläuft. Somit umfaßt diese Begriff der Parallelität nicht nur parallele Platten, sondern auch konzentrische Zylinder sowie andere Formen, beispielsweise übereinander angeordnete kegelige Flächen. Weiterhin wird zur Erhöhung der Koppelkapazität und damit zur Verringerung der Koppelimpedanz der Raum zwischen den Koppelflächen weitestgehend mit einem Dielektrikum gefüllt. Ein solches Dielektrikum kann eine Flüssigkeit oder ein Gas sein. Um eine weitestgehend positionsunabhängige Verkoppelung zu erreichen, werden die Koppelflächen gegeneinander zwangsgeführt. Diese Zwangsführung kann beispielsweise durch ein zusätzliches Lager oder auch durch die Anordnung der Koppelflächen bzw. des Dielektrikums selbst erfolgen. Somit entspricht die erfindungsgemäße Vorrichtung einem Gleitlager, welches zur Übertragung hochfrequenter Signale verwendet wird.

Eine weitere erfindungsgemäße Ausführungsform im Falle eines kreisförmigen Dielektrikums besteht in einer Vorrichtung, wie sie auch unter dem Begriff Luftlager bekannt ist. Hier besteht zwischen den beiden gegeneinander drehbaren Teilen ein besonders kleiner Spalt, welcher durch unter Druck stehendes Gas versorgt wird. Die beiden Flächen gleiten auf dem Gas fast reibungsfrei. Bei dieser Vorrichtung ist die kapazitive Kopplung aufgrund des relativ schmalen Spaltes und der damit verbundenen hohen Kopplungskapazität besonders gut.

Eine weitere vorteilhafte Ausführungsform im Falle von Flüssigkeiten als Dielektrikum besteht darin, daß zwischen den drehenden Komponenten ein kleiner Spalt vorgesehen ist welcher mit Flüssigkeit vorzugsweise aber Öl gefüllt ist. Damit ergibt sich eine sehr reibungsarme Ausgestaltung, welche auch gute Lagereigenschaften besitzt, sowie gleichzeitig durch das Öl eine sehr gute Verkoppelung bietet.

In einer besonders vorteilhaften Ausgestaltung der Erfindung sind die drehbaren Komponenten derart zusammengefügt, dass sie einen Rundhohlleiter darstellen. In einem solchen Falle kann auch zur Verbesserung der Übertragungseigenschaften ein vorhandener λ/4 Transformator durch den Einsatz von Dielektrikum verkleinert werden.

In einer weiteren vorteilhaften Ausgestaltung der Erfindung sind die drehbaren Komponenten derart zusammengefasst, dass sie ein koaxiales Leitersystem darstellen.

In einer weiteren vorteilhaften Ausgestaltung der Erfindung übernimmt das Dielektrikum neben der elektrischen Verkoppelung auch die mechanische Zwangsführung. Dazu wird ein Dielektrikum mit entsprechend guten Gleiteigenschaften auf den elektrischen Koppelflächen gewählt.

In einer weiteren vorteilhaften Ausgestaltung der Erfindung sind die Koppelflächen rotationssymmetrisch zur Drehachse der Vorrichtung angebracht. Dies ermöglicht einen besonders einfachen Aufbau. Insbesondere können hier handelsübliche Komponenten für Gleitlager verwendet werden.

In weiteren Ausgestaltungen werden die Koppelflächen radial bzw. axial angeordnet. Damit kann das Übertragungssystem an die jeweiligen Systemanforderungen angepasst werden. Dies gilt auch für eine axiale Vorrichtung, bei der z.B. Kreisflächen oder Kreisringflächen einander gegenüber angeordnet werden können. Ebenso sind kegelförmige oder auch kreissegment- bzw. halbkugelförmige Vorrichtungen möglich.

Vorrichtungen die nicht ausschließlich axial oder radial ausgerichtet sind können neben der Übertragung elektrischer Signale auch Kräfte in mehreren Achsen aufnehmen. Hierdurch lassen sich sehr kompakte Vorrichtungen mit integrierter Lagerung erreichen, da elektrische und mechanische Funktionen in einem Element kombiniert werden.

In einer anderen Ausgestaltung der Erfindung sind mehrere Koppeleinrichtungen aus den beschriebenen Koppelflächen und Dielektrika koaxial zur Drehachse angeordnet. Werden mehrere Koppeleinrichtungen zu einer Einheit zusammengefasst, können beispielsweise koaxiale Leitersysteme nachgebildet oder auch mehrere Signale gleichzeitig übertragen werden.

Bei Flüssigkeiten als Dielektrika sind inbesondere Gleitringdichtungen von Interesse, die sehr genau gearbeitet sind und auch zur Drehübertragung geeignet sind.

In der Erfindung besteht das Dielektrikum aus einer dünnen Schicht einer Flüssigkeit oder eines Gases. Dabei dient die hohe Steifigkeit dünner Flüssigkeits- bzw. Gasschichten zur Aufrechterhaltung eines minimalen Abstandes zwischen den beiden gegeneinander drehbar gelagerten Komponenten.

In einer weiteren Ausgestaltung der Erfindung enthalten die Koppelflächen Strukturen zur mehrkanaligen Signalübertragung. Dadurch können beispielsweise die Übertragungsgeschwindigkeit bzw. die übertragene Datenmenge gesteigert werden.

Die Bereitstellung von Koppelflächen mit Strukturen zur mehrkanaligen Signalübertragung kann beispielsweise mittels Leiterplatten, welche koaxiale Strukturen enthalten, erfolgen. Damit ist ein relativ einfacher Aufbau möglich.

Die Erfindung wird nachstehend ohne Beschränkung des allgemeinen Erfindungsgedankens anhand von Ausführungsbeispielen unter Bezugnahme auf die Zeichnung exemplarisch beschrieben, auf die im übrigen hinsichtlich der Offenbarung aller im Text nicht näher erläuterten erfindungsgemäßen Einzelheiten ausdrücklich verwiesen wird. Es zeigen:
- Fig. 1:: erfindungsgemäße Vorrichtung in koaxialer Bauweise;
- Fig. 2:: mehrkanalige Vorrichtung;
- Fig. 3:: Vorrichtung mit Dielektrikum senkrecht zur Drehachse;
- Fig. 4:: Vorrichtung mit halbkugelförmigem Dielektrikum;
- Fig. 5:: mehrkanalige Vorrichtung;
- Fig. 6:: Vorrichtung mit koaxialen Leiterstrukturen;
- Fig. 7:: prinzipieller Aufbau einer Hohlleiteranordnung.
- Fig. 8:: Details einer koaxialen Drehverbindung.
- Fig. 9:: technische Realisierung einer koaxialen Drehverbindung.
- Fig. 10:: technische Realisierung einer Hohlleiterdrehverbindung

Figur 1
zeigt eine beispielhafte Ausführung einer erfindungsgemäßen Vorrichtung in koaxialer Bauweise. Dabei besitzt die erste Komponente (1), welche gegenüber der zweiten Komponente (2) drehbar gelagert ist, mindestens eine erste Kontaktfläche (3), welche mit einer zweiten Kontaktfläche (4) der zweiten Komponente korrespondiert. Zwischen den beiden Komponenten befindet sich ein Dielektrikum (5).

Figur 2
zeigt beispielhaft eine weitere erfindungsgemäße Vorrichtung, welche zur gleichzeitigen Übertragung mehrerer Signale geeignet ist. Dabei befinden sich auf der ersten drehenden Komponente die Kontaktflächen (11, 12, 13) sowie die damit korrespondierenden Kontaktflächen (14, 15, 16) auf der zweiten drehenden Komponente. Die Verkoppelung der Kontaktflächen erfolgt mittels dielektrischer Schichten (17, 18, 19).

Figur 3
zeigt eine weitere beispielhafte Ausgestaltung der Erfindung, in der beispielhaft das Dielektrikum senkrecht zur Drehachse angeordnet ist. Hier erfolgt die Signalkopplung von der ersten drehbaren Fläche (21) mittels des Dielektrikums (23) zur zweiten Fläche (22).

Figur 4
zeigt eine weitere beispielhafte Ausgestaltung der Erfindung, in der beispielhaft das Dielektrikum (33) bzw. die Koppelflächen (31, 32) halbkugelförmig ausgeführt sind. Hierbei sind beliebige andere Ausführungsformen, wie Ellipsoide, möglich.

Figur 5
zeigt eine weitere Ausgestaltung der Erfindung zur mehrkanaligen Übertragung, in der ein Dielektrikum zur Verkoppelung eines Kanals parallel zur Drehachse und ein weiteres Dielektrikum zur Verkoppelung des zweiten Kanals senkrecht zur Drehachse angeordnet ist. Dies entspricht einer Kombination aus Fig. 1) und Fig. 3). Dabei sind dieselben Bezugszeichen denselben Elementen zugeordnet.

Figur 6
zeigt eine Vorrichtung, bei der eine Koppelfläche (50) koaxiale Leiterstrukturen (51, 52, 53) enthält, welche vorteilhafterweise auf einer Leiterplatte angeordnet sind.

Figur 7
zeigt eine Hohlleiteranordnung, bestehend aus den beiden drehbaren Komponenten (61, 62) und dem Dielektrikum (63).

Figur 8
zeigt Details einer koaxialen Drehverbindung. Dabei besitzt die erste Komponente (1), welche gegenüber der zweiten Komponente (2) drehbar gelagert ist, mindestens eine erste Kontaktfläche (3), welche mit einer zweiten Kontaktfläche (4) der zweiten Komponente korrespondiert. Zwischen den beiden Komponenten befindet sich ein Dielektrikum (5) zur niederohmigen Verkoppelung der beiden Komponenten.

Figur 9
zeigt die technische Realisierung einer koaxialen Drehverbindung mit einem Innenleiter (75) und einem Außenleiter (76). Die Positionierung des Innenleiters in Bezug auf den Außenleiter erfolgt mittels dielektrischer Stützen (74). Die erste Komponente (1), ist gegenüber der zweiten Komponente (2) mittels der Lager (70) und deren Abdichtung (71) drehbar gelagert. Zwischen den beiden Komponenten befindet sich ein Dielektrikum (5). Die Kontaktierung der Drehverbindung erfolgt mittels der Koaxialstecker (73).

Figur 10
zeigt die technische Realisierung einer Hohlleiterdrehverbindung. Die erste Komponente (1), ist gegenüber der zweiten Komponente (2) mittels der Lager (70) und deren Abdichtung (71) drehbar gelagert. Zwischen den beiden Komponenten befindet sich ein Dielektrikum (5).

## Patentansprüche

1. Vorrichtung zur breitbandigen elektrischen Signalübertragung zwischen mindestens zwei gegeneinander drehbar angeordneten Komponenten (1,2) mit Koppelflächen (3,4) zur kapazitiven Verkopplung, welche über die Drehbewegung in einem weitgehend konstanten Abstand zueinander gehalten werden, **dadurch gekennzeichnet, dass**
die Koppelflächen derart ausgebildet sind, dass sie durch einen dazwischenliegenden Gasfilm oder durch einen dazwischenliegenden Flüssigkeitsfilm insbesondere aber einen Ölfilm auf sehr kleinem Abstand gehalten werden.

2. Vorrichtung nach dem Oberbegriff des Anspruchs 1, **dadurch gekennzeichnet, dass**
die Koppelflächen radial zur Drehachse angeordnet sind und derart ausgebildet sind, dass der Raum zwischen den Koppelflächen überwiegend mit einem Dielektrikum (5) gefüllt ist, wobei die Vorrichtung als Rundhohlleiter oder als koaxiales Leitungssystem zur Übertragung elektromagnetischer Wellen ausgebildet ist.

3. Vorrichtung nach Anspruch 1,
**dadurch gekennzeichnet dass**
die Vorrichtung als Rundhohlleiter zur Übertragung elektromagnetischer Wellen ausgebildet ist.

4. Vorrichtung nach Anspruch 1,
**dadurch gekennzeichnet, dass**
die Vorrichtung als koaxiales Leitungssystem zur Übertragung elektromagnetischer wellen ausgestattet ist.

5. Vorrichtung nach einem der Ansprüche 1 bis 4,
**dadurch gekennzeichnet, dass**
das Dielektrikum derart gestaltet ist, dass es neben der elektrischen Verkoppelung auch gleichzeitig als mechanische Zwangsführung der gegeneinander drehbar gelagerten Koppelflächen dient.

6. Vorrichtung nach einem der Ansprüche 1 bis 5,
**dadurch gekennzeichnet, dass**
die Koppelflächen rotationssymmetrisch zur Drehachse der Vorrichtung angebracht sind.

7. Vorrichtung nach Anspruch 1,
**dadurch gekennzeichnet, dass**
die Koppelflächen radial zur Drehachse angeordnet sind.

8. Vorrichtung nach Anspruch 1,
**dadurch gekennzeichnet, dass**
die Koppelflächen axial zur Drehachse angeordnet sind.

9. Vorrichtung nach Anspruch 1,
**dadurch gekennzeichnet, dass**
die Koppelflächan sich in radiale bzw. axiale Richtungen bzw. Kombinationen davon erstrecken.

10. Vorrichtung nach einem der Ansprüche 1 bis 9,
**dadurch gekennzeichnet, dass**
mehrere aus Koppelflächen und Dielektrikum bestehende Übertragungssysteme zu einer Einheit zusammengefasst sind.

11. Vorrichtung nach einem der Ansprüche 1 bis 10,
**dadurch gekennzeichnet dass**
die Koppelflächen Strukturen nur mehrkanaligen Signalübertragung enthalten.

12. Vorrichtung nach einem der Ansprüche 1 bis 11,
**dadurch gekennzeichnet, dass**
die Koppelflächen als Leiterplatten mit koaxialen Leiterstrukturen ausgeführt sind.

## Claims

1. Device for wideband electrical transmission of signals between at least two components (1 , 2) disposed to be rotatable relative to each other, the components having coupling faces (3, 4) for capacitive coupling, which are maintained at a substantially constant distance from each other across the rotary movement,
**characterized in that**
the coupling faces are designed to be maintained at a very small distance from each other by an intermediate gas film, or by an intermediate liquid film, in particular an oil film.

2. Device according to the preamble of claim 1,
**characterized in that**
the coupling faces are disposed radially to the rotation axis, and designed so that the space between the coupling faces is filled mainly with a dielectric (5), the device being designed to be a round hollow waveguide or a coaxial conductor system for transmitting electromagnetic waves.

3. Device according to claim 1,
**characterized in that**
the device is designed to be a round hollow waveguide for transmitting electromagnetic waves.

4. Device according to claim 1,
**characterized in that**
the device is equipped to be a coaxial conductor system for transmitting electromagnetic waves.

5. Device according to any one of the claims 1 to 4,
**characterized in that**
the dielectric is designed to serve not only for electrical coupling, but simultaneously also as a positive mechanical guide for the coupling faces that are supported to be rotatable relative to each other.

6. Device according to any of the claims 1 to 5,
**characterized in that**
the coupling faces are mounted in rotational symmetry relative to the rotation axis of the device.

7. Device according to claim 1,
**characterized in that**
the coupling faces are disposed radially to the rotation axis.

8. Device according to claim 1,
**characterized in that**
the coupling faces are disposed axially to the rotation axis.

9. Device according to claim 1,
**characterized in that**
the coupling faces extend along radial or axial directions, or combinations thereof.

10. Device according to any one of the claims 1 to 9,
**characterized in that**
a plurality of transmission systems consisting of coupling faces and a dielectric are combined to form a single unit.

11. Device according to any one of the claims 1 to 10,
**characterized in that**
the coupling faces contain structures for multi-channel signal transmission.

12. Device according to any one of the claims 1 to 11,
**characterized in that**
the coupling faces are designed as printed circuit boards having coaxial conductor structures.

## Revendications

1. Dispositif de transmission des signaux électriques à large bande entre au moins deux composants (1, 2) disposés pour rotation l'un relativement à l'autre, comprenant des aires de couplage (3, 4) pour le couplage capacitif, qui sont tenus (1, 2) à un écart largement constant, l'un de l'autre, via le mouvement rotatoire,
**caractérisé en ce**
**que** lesdites aires de couplage sont configurées d'une telle manière, qu'elles sont tenues à un écart très étroit par un film en gaz y entre ou par un film liquide y entre, en particulier, cependant, un film huileux.

2. Dispositif selon le préambule de la revendication 1,
**caractérisé en ce**
**que** lesdites aires de couplage sont disposées en arrangement radial relativement à l'axe de rotation, en étant configurées d'une telle manière, que l'espace entre lesdites aires de couplage soit rempli surtout d'un diélectrique (5), au dispositif étant configuré en tant qu'un guide d'ondes rond ou en tant qu'un système à conducteurs coaxiaux pour la transmission des ondes électromagnétiques.

3. Dispositif selon la revendication 1,
**caractérisé en ce**
le dispositif est configuré en tant qu'un guide d'ondes rond pour la transmission des ondes électromagnétique.

4. Dispositif selon la revendication 1,
**caractérisé en ce**
**que** le dispositif en tant qu'un système à conducteurs coaxiaux est muni pour la transmission des ondes électromagnétiques.

5. Dispositif selon une quelconque des revendications 1 à 4,
**caractérisé en ce**
**que** ledit diélectrique est configuré d'une telle manière, qu'il sert non seulement au couplage électrique mais fait aussi, en même temps, fonction d'un élément de guidage forcé mécanique des aires de couplage logées pour rotation l'une relativement à l'autre.

6. Dispositif selon une quelconque des revendications 1 à 5,
**caractérisé en ce**
**que** lesdites aires de couplage sont montées à symétrie de révolution relativement à l'axe de rotation du dispositif.

7. Dispositif selon la revendication 1,
**caractérisé en ce**
**que** lesdites aires de couplage sont disposées en arrangement radial relativement à l'axe de rotation.

8. Dispositif selon la revendication 1,
**caractérisé en ce**
**que** lesdites aires de couplage sont disposées en sens radial relativement à l'axe de rotation.

9. Dispositif selon la revendication 1,
**caractérisé en ce**
**que** lesdites aires de couplage s'étendent en directions radiales ou respectivement axiales ou en sens en combinés.

10. Dispositif selon une quelconque des revendications 1 à 9,
**caractérisé en ce**
**que** plusieurs systèmes de transmission, constitués par des aires de couplage et un diélectrique, sont combinés en une seule unité.

11. Dispositif selon une quelconque des revendications 1 à 10,
**caractérisé en ce**
**que** lesdites aires de couplage contiennent des structures pour la transmission des signaux sur plusieurs voies.

12. Dispositif selon une quelconque des revendications 1 à 11,
**caractérisé en ce**
**que** lesdites aires de couplage sont configurées sous forme des modules à circuits imprimés aux structures à conducteurs coaxiaux.
